# EUROPÄISCHE PATENTSCHRIFT

(11) **EP 3 758 806 B1**
(45) Veröffentlichungstag und Bekanntmachung des Hinweises auf die Patenterteilung: **22.05.2024**
(21) Anmeldenummer: 19706612.9
(22) Anmeldetag: 21.02.2019
(51) Int. Cl.: A63B 5/11, A63B 71/06

(54) **TRAMPOLIN UND VERFAHREN ZU DESSEN HERSTELLUNG**
TRAMPOLINE AND METHOD FOR THE PRODUCTION THEREOF
TRAMPOLINE ET PROCÉDÉ POUR SA FABRICATION

(30) Priorität: 28.02.2018 LU 100721
(43) Veröffentlichungstag der Anmeldung: 06.01.2021
(73) Patentinhaber: Hammer, Markus, 89231 Neu-Ulm (DE)
(72) Erfinder: Hammer, Markus, 89231 Neu-Ulm (DE)
(74) Vertreter: Keilitz, Wolfgang
(86) Internationale Anmeldenummer: PCT/EP2019/054293
(87) Internationale Veröffentlichungsnummer: WO 2019/166313

(56) Entgegenhaltungen:
- CN-U- 202 538 226
- NL-C2- 1 027 483
- US-A- 2 858 132
- US-A- 3 310 305
- US-A- 3 501 141
- US-A- 5 533 948
- US-A- 6 162 061
- US-A1- 2007 010 374
- US-A1- 2010 311 545
- US-A1- 2016 303 423

## Beschreibung

### Hintergrund der Erfindung

Hier wird ein Trampolin und ein Herstellungsverfahren dafür beschrieben. Das Trampolin ist mit einem Rahmen für ein Sprungtuch, einem Sprungtuch, das mit einer Federvorrichtung am Rahmen elastisch ausgebildet ist und mit Standfüßen ausgebildet, die einen Teil des Rahmens bilden.

### Stand der Technik

Es sind Trampoline bekannt, deren Sprungtuch elastisch ist und die mittels eines Gummibands am Rahmen befestigt sind. Dies hat den Vorteil, dass die Abfederung beim Sprung weicher erfolgt. Zur Verbesserung des Trainings haben manche Mini-Trampoline eine T-Griffstange an einem Führungsrohr befestigt. Es gibt auch Trampoline mit einem definierten Sprungmuster auf dem Sprungtuch, um somit die Koordination und Übungen besser zu trainieren. Diese Mini-Trampoline haben einen Durchmesser von 1,5 bis ca. 3m.

Außerdem sind verschiedene Trampoline sowie andere Sprungvorrichtungen mit einer zusätzlichen Stufe bekannt, z. B. aus der EP 2 460 64 A1, der US 2016 / 0 303 423 A1, der US 2010 / 0 311 545 A1, der US 9 844 713 B1, der US 2 858 132 A oder der CN 2 02 538 226 U. Die darin beschriebenen Trampoline bzw. Sprungvorrichtungen sind allerdings relativ schwierig zu nutzen, weil der Benutzer seinen Fuß immer genau auf die Sprungfläche der Stufe setzen und darauf achten muss, nicht auf den Rahmen der Stufe zu treten.

### Zu lösendes Problem

Ziel ist es, ein Herstellungsverfahren eines Trampolins und ein Trampolin der eingangs bezeichneten Art bereitzustellen, die ein besseres Training zumindest der Bauch- und Beinmuskulatur ermöglichen.

### Lösung, Vorteile und Ausgestaltung

Ein hierhin beschriebenes Trampolin umfasst einen Rahmen für ein Sprungtuch, das Sprungtuch, welches mittels einer Federvorrichtung am Rahmen befestigt ist, mehrere Standfüße und eine Stufe mit einer Sprungfläche, die in einer Ebene oberhalb des Sprungtuchs angeordnet ist. Gemäß der Erfindung ist die Sprungfläche mittels einer zweiten Federvorrichtung an einem Rahmenabschnitt des Rahmens elastisch befestigt, wobei an einem vorderen, in Richtung des Sprungtuchs zeigenden Rand der Sprungfläche zumindest abschnittsweise kein starres Rahmenteil vorhanden ist (zumindest nicht auf der Höhe der Sprungfläche), an dem die Sprungfläche elastisch aufgehängt ist, so dass sie für einen Benutzer von vorne frei zugänglich ist und der Benutzer auf der Sprungfläche auch dann auf- und abwärts federn kann, wenn er seinen Fuß nur teilweise auf die Sprungfläche setzt, während die Ferse über den vorderen Rand der Sprungfläche vorragt.

Die Sprungfläche ist vorzugsweise derart angeordnet, dass sich die Grundfläche des Sprungtuches durch die Sprungfläche, in Draufsicht betrachtet, vergrößert. Die Fläche der Sprungfläche und des Sprungtuchs können sich grundsätzlich entweder teilweise, vollständig oder gar nicht überlappen. Gemäß einer speziellen Ausführungsform der Erfindung ist die Sprungfläche derart angeordnet, dass sich ihre Fläche mit der Fläche des Sprungtuchs nicht überlappt.

Gemäß einer speziellen Ausführungsform der Erfindung ist der Rahmenabschnitt U-förmig ausgebildet, wobei er die Sprungfläche von drei Seiten umgibt.

Die Sprungfläche ist vorzugsweise nur an zwei gegenüberliegenden seitlichen Rändern elastisch am Rahmenabschnitt befestigt, aber vorzugsweise nicht an ihrem vorderen und/oder hinteren Rand. Die Sprungfläche könnte z. B. an drei Kanten, ausgenommen der vorderen Kante, elastisch aufgehängt sein. Wahlweise könnte sie auch nur an den beiden seitlichen Kanten elastisch aufgehängt sein.

Die Sprungfläche ist vorzugsweise in einer horizontalen Ebene angeordnet. Alternativ könnte sie aber auch gegenüber der Horizontalen gekippt sein.

Gemäß einer ersten besonderen Ausführungsform umfasst die Sprungfläche eine harte Trittfläche, insbesondere aus Holz oder Hartkunststoff. Eine harte Sprungfläche bietet gegenüber einer weichen Sprungfläche dem Benutzer mehr Stabilität beim Trainieren.

Alternativ kann die Sprungfläche eine flexible Trittfläche aus einem, insbesondere dehnbaren, Textilwerkstoff aufweisen. Um eine stärkere Federkraft am Trampolin zu realisieren, kann die Trittfläche mittels Spiralfedern am Rahmen der Vorrichtung angeordnet sein.

Wahlweise kann die Trittfläche auch mittels elastischen Gummischnüren oder Gummikordeln am Rahmen der Vorrichtung befestigt sein.

Es können auch weitere Sprungflächen vorgesehen sein. Somit kann der Benutzer zwei oder mehr Schrittabfolgen nach oben am Trampolin ausführen und noch besser trainieren.

Mittig zur Sprungfläche kann eine, insbesondere höhenverstellbare, Stange mit einem Griff angeordnet sein, um dem Benutzer Halt zu bieten. Die Stange ist vorzugsweise am Außenumfang des Trampolins angeordnet.

Das Trampolin kann mit einem Rahmen in Form eines Polygons, Rechtecks, Hexagons oder Kreises als Outdoor- und/oder Indoor-Trampolin ausgebildet sein.

Gemäß einer speziellen Ausführungsform erstreckt sich die Sprungfläche im Wesentlichen über den gesamten Umfang des Sprungtuchs, wobei vorzugsweise eine Unterbrechung für einen leichteren Einstieg vorgesehen ist. Im Falle eines polygonalen Rahmens kann z. B. an mehreren Seiten des Rahmens jeweils eine Sprungfläche - mit oder ohne Stange - ausgebildet sein.

Um die Sprungfläche an die individuelle Größe des Trainierenden anzupassen, ist die Sprungfläche vorzugsweise höhenverstellbar ausgebildet ist. Hierfür können Arretierungen mit Arretierungsschrauben vorgesehen sein.

Der Rahmenabschnitt, der die Sprungfläche trägt, ist vorzugsweise an wenigstens drei Punkten gelagert. Gemäß einer speziellen Ausführungsform kann der Rahmenabschnitt beispielsweise zwei Streben umfassen, die sich jeweils an dem Rahmenabschnitt, an dem das Sprungtuch elastisch aufgehängt ist, abstützen. Außerdem kann ein Standfuß vorgesehen sein, der sich am Boden abstützt.

Alternativ kann die Sprungfläche auch einen separaten Rahmen aufweisen, der nicht mit dem Rahmenabschnitt des Sprungtuchs verbunden ist. In diesem Fall kann die gesamte Stufe als separates Element neben das Trampolin gestellt werden.

Gemäß einer weiteren Ausführungsform umfasst der Standfuß, koaxial in Verlängerung, eine höhenverstellbare Stange mit Griff.

Um eine möglichst hohe Stabilität zu erreichen, kann der Standfuß der Stufe mittels einer oder mehrerer Streben mit dem Rahmen verbunden sein. Gemäß einer speziellen Ausführungsform der Erfindung kann eine Querstange, die zwischen zwei Standfüßen des Rahmens angeordnet ist, und ferner eine Verbindungsstange vorgesehen sein, die den Standfuß und die Querstange verbindet.

Der Rahmenabschnitt, der die Sprungfläche trägt, kann auch mehrere Standfüße aufweisen. Der Rahmenabschnitt ist in diesem Fall vorzugsweise an vier Punkten gelagert.

Auf dem Sprungtuch kann ein Sprungmuster aus Buchstaben und/oder Zahlen und/oder geometrischen Formen, wie Kreisen, Polygonen etc., für eine definierte Übungsabfolge abgebildet sein.

Es wird auch ein Verfahren zum Herstellen eines Trampolins beschrieben, wobei ein Sprungtuch mit einer Federvorrichtung elastisch an einem Rahmenteil befestigt und ein zusätzlicher Rahmenabschnitt, welcher eine Sprungfläche trägt, am Rahmenteil angebracht wird, und wobei die Sprungfläche mittels einer zweiten Federvorrichtung am Rahmenabschnitt elastisch befestigt wird.

### Kurzbeschreibung der Zeichnungen

Mögliche Ausführungen werden nun anhand der beigefügten schematischen Darstellungen näher erläutert, von denen zeigen:
- Fig. 1, 2: jeweils eine perspektivische Ansicht eines Mini-Trampolins,
- Fig. 3, 4: eine Seitenansicht links und rechts des Mini-Trampolins,
- Fig. 5, 6: eine Vorder- und Rückansicht des Mini-Trampolins,
- Fig. 7, 8: eine Unteransicht und eine Draufsicht des Mini Trampolins,
- Fig. 9, 10: jeweils eine perspektivische Ansicht des Mini Trampolins ohne Griffstange,
- Fig. 11, 12: eine Seitenansicht links und rechts des Mini-Trampolins ohne Griffstange,
- Fig. 13, 14: eine Vorder- und Rückansicht des Mini-Trampolins ohne Griffstange,
- Fig. 15, 16: eine Unteransicht und eine Draufsicht des Mini Trampolins,
- Fig. 17: eine perspektivische Ansicht eines Mini-Trampolins mit zwei Stufen und
- Fig. 18: eine Draufsicht eines Mini-Trampolins mit einer Stufe an fünf Seiten.

### Detaillierte Beschreibung der Zeichnungen

Die Fig. 1 zeigt eine perspektivische Ansicht eines Trampolins 1, hier insbesondere mit einem hexagonalen Rahmen 2 für ein Sprungtuch 3. Der Rahmen 2 umfasst sechs Standfüße 4-9, wie in der Fig. 8 in der Unteransicht zu sehen ist. Das Sprungtuch 3 ist mittels einer Federvorrichtung 10 elastisch am Rahmen 2 befestigt. Die Federvorrichtung 10 ist in diesem Fall eine elastische, nachgiebige Gummischnur bzw. Gummikordel 11. Die Sprungcharakteristik des Trampolins ist in diesem Fall relativ weich. Das Sprungtuch 3 ist aus einem dehnbaren elastischen Textilmaterial hergestellt.

Das Sprungtuch 3 umfasst ein choreografisches Sprungmuster 12 mit Sprung-Punkten, um eine Übungsabfolge genauer zu definieren und zu markieren. Das Sprungmuster 12 definiert eine Richtung nach vorne und nach hinten und hat einen zentralen Punkt mit mehreren, insbesondere drei Kreisen mit größer werdendem Durchmesser in einem hinteren Abschnitt des Sprungtuches. In einem vorderen Abschnitt des Sprungtuches sind ein großer Kreis mit einer "1" als Markierung und links und rechts vom zentralen Punkt jeweils zwei kleinere Kreise mit einer "2" als Markierung angeordnet.

An einer Seite des hexagonalen Rahmens 2 passend zum Sprungmuster 12 in Verlängerung nach vorne ist ein Rahmenabschnitt 13 mit einer Sprungfläche 14 im Abstand 15 über dem Sprungtuch 3 vorgesehen. Die Sprungfläche 14 ist dabei so angeordnet, dass sich die Grundfläche des Sprungtuches 3 in der Draufsicht betrachtet vergrößert. Im dargestellten Ausführungsbeispiel ist die Sprungfläche 14 ferner derart angeordnet, dass sich die Fläche der Sprungfläche 14 und die Fläche des Sprungtuchs 3 nicht überlappen.

Die Sprungfläche 14 kann eine harte Trittfläche, insbesondere aus Holz, Metall oder Hartkunststoff umfassen. Die Trittfläche kann also auch eine Metallplatte sein. Alternativ könnte die Sprungfläche 14 auch aus einem flexiblen Material, insbesondere einem dehnbaren Textilwerkstoff, gleich oder ähnlich wie das Sprungtuch 3, hergestellt sein.

An der Sprungfläche 14 ist ferner eine höhenverstellbare Stange 16 mit einem T-Griff 17 angeordnet. Die Stange 16 ist mittels einer Arretierung und einer Arretierungsschraube 18 in der Höhe an einem hinteren Abschnitt verstellbar. In Verlängerung der Stange 16 ist an der Innenseite des Rahmens 2 ein höhenverstellbarer Standfuß 19 montiert oder angeschweißt. Der höhenverstellbare Standfuß 19 lässt sich mittels einer weiteren Arretierungsschraube 20 in der Höhe verstellen. Die Standfüße 4-9 sind beispielsweise durch Schrauben von Schuhen 21, die am Ende der Standfüße 4-9 aufgeschraubt sind, verstellbar.

Zwischen den Standfüßen 8 und 9 ist eine Querstange 22 montiert, zu der senkrecht eine Verbindungsstange 23 mit dem Standfuß 19 so verbunden ist, dass der Standfuß 19 bezüglich den Standfüßen 8 und 9 in der Ebene starr ist. Der Rahmenabschnitt 13 hat zwei Streben bzw. Schenkel 24, 25, die sich am Rahmenabschnitt des Sprungtuchs 3 an zwei Punkten 28, 29 abstützen und jeweils mittels einer Arretierungsschraube 26, 27 am Rahmenabschnitt des Sprungtuchs 3 befestigt sind. Die Höhe bzw. der Abstand 15 der Sprungfläche 14 ist mittels der Arretierungsschrauben 26, 27 einstellbar.

Die Fig. 2 zeigt das Trampolin 1 ebenfalls in einer perspektivischen Ansicht aus der entgegengesetzten Richtung zur Fig. 1.

Figuren 3 und 4 zeigen Seitenansichten links und rechts des Trampolins gemäß Fig. 1.

Fig. 5 und 6 zeigen die Vorderansicht und die Rückansicht des Trampolins gemäß Fig. 1.

Figuren 7 und 8 zeigen die Draufsicht und die Unteransicht des Trampolins gemäß der Fig. 1.

Figuren 9 und 10 zeigen jeweils eine perspektivische Ansicht einer alternativen Ausführungsform des Trampolins 1. Bei diesem Trampolin 1 ist der Rahmenabschnitt 13 mit der Sprungfläche 14 ohne eine Stange 16 und Griff 17 ausgebildet. Der Standfuß 19 kann, wie in den Figuren 1 bis 8 dargestellt ist, mittig an der äußeren Umfangsseite der Vorrichtung 13 angeordnet sein oder es können, wie in den Figuren 9 bis 16 dargestellt ist, zwei Standfüße 30, 31 an den äußeren Ecken des Rahmenabschnitts 13 vorgesehen sein. Bei den Standfüßen 30, 31 ist ein Schuh 21 jeweils wie bei den übrigen Standfüßen 4-9 durch eine Verschraubung höhenverstellbar ausgebildet. Ansonsten ist die Ausführungsform genauso wie die vorherbeschriebene Ausführungsform. Eine weitere detaillierte Beschreibung wird deshalb weggelassen.

Die Figuren 11 bis 16 zeigen das Trampolin 1 mit einer ersten Sprungfläche 14 ohne Stange 16 und Griff 17 in verschiedenen Ansichten. Das Trampolin 1 als Mini-Trampolin mit einem Innendurchmesser von 1,5-3 m ausgebildet ist.

Die Fig. 17 zeigt eine perspektivische Ansicht eines Mini-Trampolins 1 mit einer Vorrichtung 13 mit mindestens einer weiteren, zweiten Stufe 32 und einer höhenverstellbaren Stange 16 mit T-Griff 17.

Die Fig. 18 zeigt eine Draufsicht eines Trampolins 1 mit 4 weiteren Sprungflächen 14, die links und rechts um den Umfang des Sprungtuchs 3 angeordnet sind. Auf einer Seite des hexagonalen Rahmens 2 ist zum Zwecke eines leichteren Einstiegs eine Sprungfläche 14 weggelassen worden.

Die vorangehend beschriebenen Varianten des Verfahrens und der Vorrichtung dienen lediglich dem besseren Verständnis der Struktur, der Funktionsweise und der Eigenschaften der vorgestellten Lösung; sie schränken die Offenbarung nicht etwa auf die Ausführungsbeispiele ein.

Die vorstehend erläuterten Vorrichtungs- und Verfahrensdetails sind zwar im Zusammenhang dargestellt; es sei jedoch darauf hingewiesen, dass sie auch unabhängig voneinander sind und auch frei miteinander kombinierbar sind.

Der Umfang der Erfindung ist durch die Ansprüche definiert.

## Patentansprüche

1. Trampolin (1) mit einem Rahmen (2) für ein Sprungtuch (3), einem Sprungtuch (3), das mit einer Federvorrichtung (10) am Rahmen (2) elastisch befestigt ist, mehreren Standfüßen (4-9) und mit einer Stufe mit einer Sprungfläche (14), welche oberhalb des Sprungtuchs (3) angeordnet und mittels einer zweiten Federvorrichtung (22) an einem Rahmenabschnitt (13) elastisch befestigt ist,
**dadurch gekennzeichnet, dass**
an einem vorderen, in Richtung des Sprungtuchs (3) zeigenden Rand der Sprungfläche (14) zumindest abschnittsweise kein Rahmenteil vorhanden ist, so dass die Sprungfläche (14) der Stufe für einen Benutzer von vorne frei zugänglich ist.

2. Trampolin (1) nach Anspruch 1, wobei die Sprungfläche (14) derart angeordnet ist, dass sich die Fläche des Sprungtuches (3) in Draufsicht betrachtet vergrößert.

3. Trampolin (1) nach Anspruch 1 oder 2, wobei der Rahmenabschnitt (13) U-förmig ausgebildet ist und die Sprungfläche (14) von drei Seiten umgibt.

4. Trampolin (1) nach einem der vorhergehenden Ansprüche, wobei die Sprungfläche (14) an zwei gegenüberliegenden seitlichen Rändern elastisch am Rahmenabschnitt (13) befestigt ist.

5. Trampolin (1) nach Anspruch 1, wobei die Sprungfläche (14) aus einem harten Material, insbesondere aus Holz oder Hartkunststoff, hergestellt ist.

6. Trampolin (1) nach Anspruch 1, wobei die Sprungfläche (14) aus einem flexiblen Material, insbesondere dehnbaren, Textilwerkstoff, hergestellt ist.

7. Trampolin (1) nach Anspruch 1, wobei die Sprungfläche (14) mittels elastischen Gummischnüren (11) oder Gummikordeln am Rahmenabschnitt befestigt ist.

8. Trampolin (1) nach einem der vorhergehenden Ansprüche, wobei das Trampolin (1) mindestens eine weitere Stufe mit einer Sprungfläche (32) umfasst.

9. Trampolin (1) nach einem der vorhergehenden Ansprüche, wobei mittig zur Sprungfläche (14) eine höhenverstellbare Stange (16) mit einem Griff angeordnet ist.

10. Trampolin (1) nach einem der vorhergehenden Ansprüche, wobei die Sprungfläche (14) höhenverstellbar ausgebildet ist.

11. Trampolin (1) nach einem der vorhergehenden Ansprüche, wobei der Rahmenabschnitt der Stufe zumindest an drei Punkten gelagert ist und zwei Schenkel (24,25) umfasst, die sich an zwei Lagerstellen (8,9) am Rahmen (2) des Trampolins (1) abstützen und ferner mindestens einen Standfuß (19) aufweist, der sich am Boden abstützt.

12. Trampolin (1) nach Anspruch 11, wobei der Standfuß (19) koaxial in Verlängerung eine höhenverstellbare Stange (16) mit Griff (17) umfasst.

13. Trampolin (1) nach Anspruch 11 oder 12, wobei der Standfuß (19) mittels wenigstens einer Stange (22, 23) mit dem Rahmen (2) des Trampolins (1) verbunden ist.

## Claims

1. Trampoline (1) with a frame (2) for a jumping mat (3), a jumping mat (3) which is elastically attached to the frame (2) by a spring device (10), several feet (4-9) and with a step with a jumping surface (14) which is arranged above the jumping mat (3) and is elastically attached to a frame section (13) by means of a second spring device (22),
**characterized in that**
no frame part is present at least in sections on a front edge of the jumping surface (14) pointing in the direction of the jumping mat (3), so that the jumping surface (14) of the step is freely accessible to a user from the front.

2. Trampoline (1) according to claim 1, wherein the jumping surface (14) is arranged in such a way that the area of the jumping mat (3) increases when viewed from above.

3. Trampoline (1) according to claim 1 or 2, wherein the frame section (13) is U-shaped and surrounds the jumping surface (14) from three sides.

4. Trampoline (1) according to one of the preceding claims, wherein the jumping surface (14) is elastically attached to the frame section (13) at two opposite lateral edges.

5. Trampoline (1) according to claim 1, wherein the jumping surface (14) is made of a hard material, in particular of wood or hard plastic.

6. Trampoline (1) according to claim 1, wherein the jumping surface (14) is made of a flexible material, in particular a stretchable textile material.

7. Trampoline (1) according to claim 1, wherein the jumping surface (14) is attached to the frame section by means of elastic rubber cords (11) or rubber cords.

8. Trampoline (1) according to any one of the preceding claims, wherein the trampoline (1) comprises at least one further step with a jumping surface (32).

9. Trampoline (1) according to one of the preceding claims, wherein a height-adjustable bar (16) with a handle is arranged in the center of the jumping surface (14).

10. Trampoline (1) according to one of the preceding claims, wherein the jumping surface (14) is designed to be height-adjustable.

11. Trampoline (1) according to one of the preceding claims, wherein the frame portion of the step is supported at least at three points and comprises two legs (24, 25) which are supported at two bearing points (8, 9) on the frame (2) of the trampoline (1) and further comprises at least one stand (19) which is supported on the ground.

12. Trampoline (1) according to claim 11, wherein the stand (19) comprises a height-adjustable bar (16) with handle (17) coaxially in extension.

13. Trampoline (1) according to claim 11 or 12, wherein the stand (19) is connected to the frame (2) of the trampoline (1) by means of at least one rod (22, 23).

## Revendications

1. Trampoline (1) avec un cadre (2) pour une toile de saut (3), une toile de saut (3) qui est fixée élastiquement au cadre (2) par un dispositif à ressort (10), plusieurs pieds d'appui (4-9) et avec une marche avec une surface de saut (14) qui est disposée au-dessus de la toile de saut (3) et qui est fixée élastiquement à un tronçon de cadre (13) au moyen d'un deuxième dispositif à ressort (22),
**caractérisé en ce que**
sur un bord avant de la surface de saut (14), orienté en direction de la toile de saut (3), il n'y a pas de partie de cadre, au moins par sections, de sorte que la surface de saut (14) de la marche est librement accessible par l'avant pour un utilisateur.

2. Trampoline (1) selon la revendication 1, dans lequel la surface de saut (14) est disposée de telle sorte que la surface de la toile de saut (3) s'agrandit lorsqu'on la regarde en plan.

3. Trampoline (1) selon la revendication 1 ou 2, dans lequel la section de cadre (13) est en forme de U et entoure la surface de saut (14) sur trois côtés.

4. Trampoline (1) selon l'une des revendications précédentes, dans lequel la surface de saut (14) est fixée de manière élastique à la section de cadre (13) sur deux bords latéraux opposés.

5. Trampoline (1) selon la revendication 1, dans lequel la surface de saut (14) est fabriquée dans un matériau dur, en particulier en bois ou en plastique dur.

6. Trampoline (1) selon la revendication 1, dans lequel la surface de saut (14) est fabriquée en un matériau flexible, en particulier en un matériau textile extensible.

7. Trampoline (1) selon la revendication 1, dans lequel la surface de saut (14) est fixée à la section de cadre au moyen de cordes élastiques en caoutchouc (11) ou de cordons en caoutchouc.

8. Trampoline (1) selon l'une des revendications précédentes, dans lequel le trampoline (1) comprend au moins une autre marche avec une surface de saut (32).

9. Trampoline (1) selon l'une des revendications précédentes, dans lequel une barre (16) réglable en hauteur avec une poignée est disposée au centre de la surface de saut (14).

10. Trampoline (1) selon l'une des revendications précédentes, dans lequel la surface de saut (14) est conçue pour être réglable en hauteur.

11. Trampoline (1) selon l'une des revendications précédentes, dans lequel la portion de cadre de la marche est montée au moins en trois points et comprend deux branches (24, 25) qui prennent appui en deux points d'appui (8, 9) sur le cadre (2) du trampoline (1) et comprend en outre au moins un pied (19) qui prend appui sur le sol.

12. Trampoline (1) selon la revendication 11, dans lequel le pied (19) comprend coaxialement dans le prolongement une barre (16) réglable en hauteur avec poignée (17).

13. Trampoline (1) selon la revendication 11 ou 12, dans lequel le pied (19) est relié au cadre (2) du trampoline (1) au moyen d'au moins une barre (22, 23).
